# EUROPÄISCHE PATENTSCHRIFT

(11) **EP 0 144 649 B1**
(45) Veröffentlichungstag und Bekanntmachung des Hinweises auf die Patenterteilung: **06.04.1988**
(21) Anmeldenummer: 84112563.6
(22) Anmeldetag: 18.10.1984
(51) Int. Cl.: C10B 25/16, C10B 25/06

(54) **Koksofentür**
Coke oven door
Porte de four à coke

(30) Priorität: 10.11.1983 DE 3340731
(43) Veröffentlichungstag der Anmeldung: 19.06.1985
(73) Patentinhaber: KRUPP POLYSIUS AG, 59269 Beckum (DE)
(72) Erfinder: Holz, Wilhelm, Dr.rer.nat., D-4660 Gelsenkirchen-Buer (DE); Lukaszewicz, Helmut, Ing.grad., D-4250 Bottrop (DE); Haaf, Friedhelm,Ober-Ing., D-5620 Velbert (DE); Renverse, Mutien-Marie, B-7540 Tournai (Kain) (BE)
(74) Vertreter: Tetzner, Volkmar, Dr.-Ing. Dr. jur.

(56) Entgegenhaltungen:
- DE-A- 3 024 547
- DE-B- 2 229 953
- DE-C- 913 764
- DE-C- 915 564
- US-A- 2 200 403

## Beschreibung

Die Erfindung betrifft eine Koksofentür entsprechend dem Oberbegriff des Anspruches 1.

Eine Koksofentür entsprechend dem Oberbegriff des Anspruches 1 ist durch die DE-C-915 564 bekannt. Das Dichtungselement wird hierbei durch einen im Profil Z- oder S-förmigen Dichtungsrahmen aus Profileisen gebildet, der am äußeren Umfang eine schneidenförmige Dichtleiste bildet und der mittels Exzenterscheiben verstellbar am Rand des Türkörpers angebracht ist.

Es sind weiterhin Koksofentüren bekannt (US-A-2 200 403 und DE-C-913 764), bei denen winkelförmige starre Dichtleisten, die von einem flexiblen Metallblech bzw. vom verformbaren Rand einer Platte getragen werden über Stellschrauben an den Türrahmen gedrückt werden.

Zum Stand der Technik gehört ferner eine Koksofentür mit umlaufender Dichtungsschneide (DE-B-22 29 953), bei der neben der Dichtungsschneide ein Blech aus hochelastischem Federstahl angeordnet ist, das mit der Dichtungsschneide durch Hakenschrauben am Schenkel des Türkörpers festgehalten ist.

Schließlich ist auch eine Koksofentür bekannt (DE-A-3 024 547), bei der der Dichtungsrahmen eine Dichtnut enthält, in die eine Dichtungsmasse eingefüllt wird.

Bei den bisher bekannten Abdichtungen von Koksofentüren tragen auch die teerigen Destillationsprodukte, die im Bereich der Dichtleiste kondensieren, im Betrieb wesentlich zur Abdichtung mit bei. Da jedoch die teerigen Rückstände am Türrahmen und an den Dichtleisten nach jedem Chargiervorgang des Ofens entfernt werden, ist bei den bekannten Ausführungen zumindest unmittelbar nach dem Befüllen der Ofenkammer auch beim Vorhandensein einer elastischen metallischen Abdichtung keine optimale Dichtigkeit wegen der zunächst fehlenden Teernebelkondensation zu erreichen.

Der Erfindung liegt daher die Aufgabe zugrunde, unter Vermeidung dieser Nachteile eine Koksofentür der im Oberbegriff des Anspruches 1 vorausgesetzten Art so auszubilden, daß trotz einfacher Bauweise bereits nach dem Verschließen der Tür eine einwandfreie Abdichtung gewährleistet ist. Diese Aufgabe wird erfindungsgemäß durch die kennzeichnenden Merkmale des Anspruches 1 gelöst.

Wird die an ihrem inneren Rand am Türstopfenträger eingespannte und an ihrem äußeren Rand die Dichtleiste tragende, topfdeckelförmige Membran beim Verriegeln der Tür um einige mm vorgespannt, so entsteht zwischen der Dichtleiste und dem Türrahmen ein sich nach außen öffnender keilförmiger Spalt. Zugleich bewegt sich die Dichtleiste - bedingt

durch die Verformung der Membran - etwas nach außen, d.h. in die Richtung, in der sich der genannte keilförmige Spalt erweitert. Dies hat zur Folge, daß sich nun die am Türrahmen vorhandenen teerigen Kondensationsrückstände in den keilförmigen Spalt der sich nach außen bewegenden Dichtleiste und damit in die in der Dichtleiste vorgesehene Nut hineinschieben. Das auf diese Weise von der Dichtleiste selbsttätig aufgenommene teerige Material bildet unmittelbar nach dem Anpressen der Dichtleiste an den Türrahmen eine zuverlässige Abdichtung des Spaltes zwischen dem Türstopfenträger und dem Türrahmen. Auf diese Weise ist sichergestellt, daß schon vor dem Befüllen der Ofenkammer ausreichendes Dichtungsmaterial vorhanden ist, das Emissionen im Bereich der Dichtleiste verhindert.

Zweckmäßige Ausgestaltungen der Erfindung sind Gegenstand der Unteransprüche und werden im Zusammenhang mit der Beschreibung eines Ausführungsbeispieles näher erläutert.

In der Zeichnung zeigen
Fig.1 einen Teilschnitt durch die erfindungsgemäße Koksofentür im Bereich der Planieröffnung,
Fig. 2 eine Teildarstellung zu Fig. 1 (zur Erläuterung der Verformung der Membran und der Bewegung der Dichtleiste beim Spannen und Verriegeln des Türkörpers),
Fig. 3 einen Teilschnitt durch die Tür zur Erläuterung der Relativverstellung von Türkörper und Türstopfenträger.

Die in der Zeichnung nur teilweise veranschaulichte Koksofentür enthält einen Türkörper 1, einen Türstopfen 2 und einen Türstopfenträger 3. Die Verbindung zwischen dem Türkörper 1 und dem Türstopfenträger 3 wird anhand von Fig 3 noch im einzelnen erläutert.

Zum Spannen und Verriegeln des Türkörpers 1 gegenüber einem feststehenden Türrahmen 4 dienen im einzelnen nicht dargestellte Spann-und Verriegelungseinrichtungen.

Fig. 3 veranschaulicht die einstellbare Verbindung zwischen dem Türkörper 1 und dem Türstopfenträger 3. Der Türkörper 1 ist mit einem Einstellbock 5 versehen (wobei über den gesamten Umfang der Koksofentür selbstverständlich eine begrenzte Zahl solcher Einstellböcke 5 vorgesehen sind). In diesem Einstellbock 5 ist eine Spindel 6 mittels eines ersten Gewindeabschnittes 6a in Längsrichtung verstellbar. Auf einem zweiten Gewindeabschnitt 6b der Spindel 6, der eine andere Gewindesteigung als der Gewindeabschnitt 6a besitzt, befindet sich ein Haltestück 7, das an seinem unteren Ende einen im Querschnitt T-förmigen Mitnehmer 8 umgreift. Dieser Mitnehmer 8 ist mit dem Türstopfenträger 3 fest verbunden.

Wird die Spindel 6 gedreht, so führt sie eine Längsverschiebung im Einstellbock 5 aus. Durch die unterschiedliche Gewindesteigung der Gewindeabschnitte 6a und 6b bewegt sich

hierbei das Haltestück 7 um eine etwas kleinere Wegstrecke. Auf diese Weise läßt sich eine sehr feinfühlige Höhenverstellung des Türstopfenträgers 3 gegenüber dem Türkörper 1 erzielen.

Wie aus Fig. 1 hervorgeht, ist der Türkörper 1 mit einer Planieröffnung 9 versehen, die durch einen (nicht dargestellten) Planierverschluß verschließbar ist. Eine entsprechende Planieröffnung 10 bzw. 11 befindet sich auch im Türstopfenträger 3 und im Türstopfen 2.

Im Hinblick auf die anhand von Fig. 3 erläuterte Möglichkeit der Relativverstellung zwischen Türkörper 1 und Türstopfenträger 3 muß im Bereich der Planieröffnung Vorsorge für einen gasdichten Abschluß zwischen dem Türkörper 1 und dem Türstopfenträger 3 in unterschiedlichen Relativstellungen dieser beiden Teile gesorgt werden. Zu diesem Zweck ist ein elastischer Kompensator 12 vorgesehen, der durch Schrauben 13 bzw. 14 einerseits mit dem Türkörper 1 und andererseits mit dem Türstopfenträger 3 verbunden ist. Auf der Innenseite der Planieröffnung ist der Kompensator 12 durch ein Schutzrohr 15 geschützt, das beispielsweise fest mit dem Türkörper 1 verbunden und gegenüber dem Türstopfen 2 und dem Türstopfenträger 3 gleitbeweglich ist.

Zur Abdichtung des Spaltes 16 zwischen dem Türstopfenträger 3 und dem Türrahmen 4 dient ein über den ganzen Umfang der Koksofentür umlaufendes, an den Ecken abgerundetes Dichtungselement 17. Es besteht im wesentlichen aus einer zur Anlage am Türrahmen 4 kommenden metallischen Dichtleiste 18 und einer topfdeckelförmigen, elastischen metallischen Membran 19. Diese Membran 19 ist an ihrem inneren Rand mittels der bereits erwähnten Schrauben 14 am Türstopfenträger 3 eingespannt und trägt an ihrem äußeren Rand die Dichtleiste 18. Dichtleiste 18 und Membran 19 sind zweckmäßig einstückig ausgebildet.

Die Membran 19 ist derart geformt (nämlich topfdeckelförmig gewölbt), daß sich beim Anpressen der Dichtleiste 18 an den Türrahmen 4 unter elastischer Verformung der Membran 19 ein keilförmiger Spalt 20 ergibt, der sich nach außen zu öffnet (Winkeln a, vgl. Fig. 2). Zugleich erfolgt bei diesem Anpressen der Dichtleiste 18 an den Türrahmen 4 eine Bewegung der Dichtleiste 18 nach außen, d.h. in Richtung des Pfeiles 21 der Fig. 2. Aufgrund dieser Bewegung der Dichtleiste 18 in Richtung des Pfeiles 21 werden durch den keilförmigen Spalt 20 auf der Oberfläche 23 des Türrahmens 4 vorhandene teerige Kondensationsrückstände in eine Nut 22 eingeführt, die in der Dichtleiste 18 vorhanden ist. Das auf diese Weise von der Dichtleiste 18 selbsttätig aufgenommene teerige Material 24 bildet unmittelbar nach dem Anpressen der Dichtleiste 18 an den Türrahmen 4 (d.h. sogleich beim Spannen und Verriegeln der Koksofentür) eine zuverlässige Abdichtung des Spaltes zwischen dem Türstopfenträger 3 und dem Türrahmen 4.

Zur Begrenzung der elastischen Auslenkung der Membran 19 ist eine starre Kulisse 25 vorgesehen, die zusammen mit der Membran 19 am Türstopfenträger 3 eingespannt ist. Diese Kulisse 25 überdeckt nur einen an die Einspannzone angrenzenden Teil der Membran 19, so daß sich der äußere Teil der Membran 19 soweit verformen kann, wie dies durch die Relativbewegung zwischen Türkörper 1 und Türstopfenträger 3 einerseits und Türrahmen 4 andererseits (beim Spannen und Verriegeln der Koksofentür) bedingt ist.

Eine Einstellung des Druckes, mit dem die Dichtleiste 18 im geschlossenen Zustand der Koksofentür am Türrahmen 4 anliegt, ist mittels der anhand von Fig. 3 erläuterten Verstelleinrichtung möglich. Durch Drehen der Spindel 6 läßt sich die Relativlage zwischen dem Türkörper 1 und dem das Dichtungselement 17 tragenden Türstopfenträger 3 und damit auch der effektive Dichtleistendruck verstellen.

Zur Begrenzung der beim Spannen und Verriegeln des Türkörpers erfolgenden Relativbewegung zwischen Türkörper 1 und Türrahmen 4 können ferner feste Anschläge (gegebenenfalls einstellbar) vorgesehen sein.

Abweichend von dem in Fig. 1 dargestellten Ausführungsbeispiel ist es auch möglich, den Verschluß der Planieröffnung nicht (wie beim Ausführungsbeispiel der Fig. 1) mit dem Türkörper 1, sondern mit dem Stopfenträger 3 zu verbinden. In diesem Falle kommt der Kompensator 12 in Fortfall.

Die erläuterte erfindungsgemäße Abdichtung ist insbesondere für Horizontalkammer-Koksöfen geeignet, und zwar sowohl für die Koks- als auch für die Maschinenseite dieses Ofens.

## Patentansprüche

1. Koksofentür,
a) enthaltend einen Türkörper (1), einen Türstopfen (2) und einen mit dem Türkörper (1) verbundenen Türstopfenträger (3),
b) ferner Einrichtungen zum Spannen und Verriegeln des Türkörpers (1) gegenüber einem Türrahmen (4)
c) sowie ein mit dem Türstopfenträger (3) verbundenes, metallisches Dichtungselement (17), das an seinem inneren Umfang eingespannt ist und an seinem äußeren Umfang eine Dichtleiste (18) bildet, die im geschlossenen Zustand der Tür unter Druck am Türrahmen (4) anliegt,
d) wobei der an die Dichtleiste (18) nach innen anschließende Bereich des Dichtungselementes (17) durch eine elastische Membran (19) gebildet wird
e) und zur Begrenzung der elastischen Auslenkung der Membran (19) eine zusammen mit der Membran (19) am Türstopfenträger (3) eingespannte Kulisse (25) vorgesehen ist,
gekennzeichnet durch folgende Merkmale:
f) die zur Anlage am Türrahmen (4) kommende Fläche der Dichtleiste (18) ist mit einer Nut (22) zur Aufnahme von teerigem Kondensat (24) versehen;
g) die topfdeckelförmige Membran (19) ist derart geformt, daß sich beim Anpressen der Dichtleiste (18) an den Türrahmen (4) unter elastischer Verformung der Membran (19) ein sich nach außen öffnender keilförmiger Spalt (20) zwischen der Dichtleiste (18) und dem Türrahmen (4) und eine Bewegung der Dichtleiste (18) nach außen (Pfeil 21) ergibt.

2. Koksofentür nach Anspruch 1, dadurch gekennzeichnet, daß die Kulisse (25) nur einen an die Einspannzone angrenzenden Teil der Membran (19) überdeckt.

3. Koksofentür nach Anspruch 1, dadurch gekennzeichnet, daß zur Einstellung des Druckes, mit dem die Dichtleiste (18) am Türrahmen (4) anliegt, der Türkörper (1) relativ zum Türstopfenträger (3) verstellbar ist.

4. Koksofentür nach Anspruch 3, bei der der Türkörper (1), der Türstopfen (2) und der Türstopfenträger (3) mit einer durch einen Planierverschluß verschließbaren Planieröffnung (9,10,11) versehen sind, dadurch gekennzeichnet, daß der Planierverschluß mit dem Türkörper (1) verbunden ist und zwischen dem Türkörper (1) und dem Türstopfenträger (3) ein den gasdichten Abschluß der Planieröffnung (9,10,11) bewirkender Kompensator (12) vorgesehen ist, der auf der Seite der Planieröffnung durch ein mit dem Türkörper (1) verbundenes und gegenüber dem Türstopfen (2) und dem Türstopfenträger (3) gleitbewegliches Schutzrohr (15) geschützt ist.

5. Koksofentür nach Anspruch 4, bei der der Türkörper, der Türstopfen und der Türstopfenträger mit einer durch einen Planierverschluß verschließbaren Planieröffnung versehen sind, dadurch gekennzeichnet, daß der Planierverschluß mit dem Türstopfenträger verbunden ist.

6. Koksofentür nach Anspruch 1, dadurch gekennzeichnet, daß Anschläge zur Begrenzung der beim Spannen und Verriegeln des Türkörpers (1) erfolgenden Relativbewegung zwischen Türkörper (1) und Türrahmen (4) vorgesehen sind.

## Claims

1. Coke oven door, containing
a) a door body (1), a door stop (2), a door stop support (3) connected to the door body (1),
b) and means for clamping and locking the door body (1) relative to a door frame (4),
c) and a metal sealing element (17) which is connected to the door stop support (3), is clamped on its inner periphery and forms a sealing strip on its outer periphery (18), and rests under pressure on the door frame (4) in the closed condition of the door,
d) in which the region of the sealing element (17) connected towards the interior to the sealing strip (18) is formed by a resilient membrane (19),
e) and in order to limit the resent deflection of the diaphragm (19) a stop (25) is provided which is clamped together with the diaphragm (19) on the door stop support (3), characterised by the following features:
f) the surface of the sealing element (18) which comes to rest on the door frame (4) is provided with a groove (22) to accommodate tarry condensate (24);
g) the lid-shaped diaphragm (19) is shaped in such a way that when the sealing strip (18) is pressed onto the door frame (4) the diaphragm

(19) is resiliently deformed and a wedge-shaped gap (20) which opens towards the exterior is produced between the sealing strip (18) and the door frame (4) and the sealing strip (18) moves outwards (arrow 21).

2. Coke oven door as claimed in claim 1, characterised in that the stop (25) only covers a part of the diaphragm (19) adjoining the clamping zone.

3. Coke oven door as claimed in claim 1, characterised in that the door body (1) can be moved relative to the door stop support (3) in order to adjust the pressure with which the sealing strip (18) rests on the door frame (4).

4. Coke oven door as claimed in claim 3, in which the door body (1), the door stop (23) and the door stop support (3) are each provided with a levelling opening (9, 10, 11) which can be closed by a levelling closure, characterised in that the levelling closure is connected to the door body (1) and between the door body (1) and the door stop support (3) a compensator (12) is provided which effects the gas-tight closure of the levelling opening (9, 10, 11) which on the side of the levelling opening is protected by a protective pipe (15) which is connected to the door body (1) and is slidably movable relative to the door stop (2) and the door stop support (3).

5. Coke oven door as claimed in claim 4, in which the door body, the door stop and the door stop support are provided with a levelling opening which can be closed by a levelling closure, characterised in that the levelling closure is connected to the door stop support.

6. Coke oven door as claimed in claim 1, characterised in that stops are provided in order to limit the relative movement between the door body (1) and the door frame (4) occurring on clamping and locking of the door body (1).

## Revendications

1. Porte de four à coke,
a) comprenant un corps (1) , un tampon (2) et un porte-tampon (3) relié au corps (1),
b) des dispositifs de serrage et de verrouillage du corps (1) contre un châssis (4),
c) ainsi qu'un élément métallique d'étanchéité (17) qui est relié au porte-tampon (3), qui est fixé sur le pourtour intérieur et dont le pourtour extérieur forme une barre d'étanchéité (18) qui s'applique sous pression contre le châssis (4) lorsque la porte est fermée,
d) la partie de l'élément d'étanchéité (17) qui prolonge la barre (18) vers l'intérieur étant formée par une membrane élastique (19),
e) et une coulisse (25) fixée avec la membrane (19) sur le porte-tampon (3) étant prévue pour limiter la flexion élastique de cette membrane (19),
caractérisé par les particularités suivantes:
f) la surface de la barre d'étanchéité (18) qui entre en contact avec le châssis (4) de la porte comporte une gorge (22) destinée à loger du condensat goudronneux (24);
g) la membrane (19) en forme de couvercle de marmite est conformée de manière que, lorsqu'elle subit une déformation lors de la poussée de la barre d'étanchéité (18) contre le châssis (4) de la porte, il en résulte un interstice cunéiforme (20) s'ouvrant vers l'extérieur entre cette barre (18) et ce châssis (4), ainsi qu'un déplacement de ladite barre d'étanchéité (18) vers l'extérieur (flèche 21).

2. Porte de four à coke selon la revendication 1, caractérisée en ce que la coulisse (25) ne recouvre qu'une partie de la membrane (19) qui avoisine la zone de fixation.

3. Porte de four à coke selon la revendication 1, caractérisée en ce que la position relative du corps (1) de la porte et du porte-tampon (3) est réglable pour permettre le réglage de la pression avec laquelle la barre d'étanchéité (18) s'applique contre le châssis (4) de la porte.

4. Porte de four à coke selon la revendication 3, dans laquelle le corps (1), le tampon (2) et le porte- tampon (3) comportent chacun une ouverture (9, 10, 11) de bras repaleur qui peut être fermée par un obturateur, caractérisée en ce que l'obturateur de ladite ouverture est relié au corps (1) de la porte et un compensateur (12) prévu entre le corps (1) et le porte-tampon (3) et assurant l'isolation hermétique de l'ouverture du bras repaleur (9, 10, 11) est protégé du côté de ladite ouverture par un tube (15) relié au corps (1) et pouvant coulisser par rapport au tampon (2) et au porte-tampon (3).

5. Porte de four à coke selon la revendication 4, dont le corps, le tampon et le porte-tampon comportent une ouverture de bras repaleur pouvant fermée par un obturateur, caractérisée en ce que l'obturateur de l'ouverture du bras repaleur est relié au porte-tampon.

6. Porte de four à coke selon la revendication 1, caractérisé en ce que des butées sont prévues pour limiter le mouvement relatif qui se produit entre le corps (1) et le châssis (4) lors du serrage et du verrouillage de ce corps (1) de porte.
